# EUROPÄISCHE PATENTSCHRIFT

(11) **EP 3 656 730 B1**
(45) Veröffentlichungstag und Bekanntmachung des Hinweises auf die Patenterteilung: **27.04.2022**
(21) Anmeldenummer: 19210819.9
(22) Anmeldetag: 22.11.2019
(51) Int. Cl.: B67B 7/44, B67B 7/16, G07F 1/06, B26B 11/00, G07F 7/06

(54) **ALS PFANDMÜNZE UND KAPSELHEBER VERWENDBARES FLACHES WERKZEUG**
FLAT TOOL WHICH CAN BE USED AS A DEPOSIT COIN AND BOTTLE OPENER
OUTIL PLAT POUVANT ÊTRE UTILISÉ EN TANT QUE JETON ET DÉCAPSULEUR

(30) Priorität: 23.11.2018 DE 202018106699 U
(43) Veröffentlichungstag der Anmeldung: 27.05.2020
(73) Patentinhaber: Richartz GmbH, 42699 Solingen (DE)
(72) Erfinder: Klamer, Marcel, 20144 Hamburg (DE)
(74) Vertreter: Grundmann, Dirk

(56) Entgegenhaltungen:
- WO-A1-2004/110917
- CN-A- 105 466 295
- DE-U1-202018 003 868
- US-A- 278 951
- US-A1- 2016 213 169

## Beschreibung

### Gebiet der Technik

Die Erfindung betrifft ein aus einem flachen Körper bestehendes Flachwerkzeug, wobei ein als Pfandmünze verwendbarer erster Bereich des Werkzeuges einen sich über einen Umfangswinkel von mehr als 180 Grad, insbesondere mehr als 200 Grad, erstreckenden kreisförmigen ersten Rand mit einem Durchmesser von 23 bis 26 Millimeter aufweist und das Werkzeug eine als Kapselheber verwendbare Durchbrechung aufweist mit einer in die Durchbrechung hineinragende Zunge zum Untergreifen einer Kapsel und einer der Zunge gegenüberliegenden Stützkante zur Auflage auf der Kapsel.

Die Erfindung betrifft darüber hinaus ein Flachwerkzeug, bei dem ein Werkzeug an einem vom ersten verschiedenen Bereich angeordnet ist, welches um eine Schwenkachse schwenkbar ist. Es können zwei derartige schwenkbare Werkzeuge am flachen Körper des Flachwerkzeuges angelenkt sein, wobei jeweils ein Werkzeug an einer der beiden Breitseiten angelenkt ist. Bevorzugt sind die beiden Werkzeuge um eine gemeinsame Schwenkachse schwenkbar. Das mindestens eine am flachen Körper angelenkte Werkzeug kann von einer anschlagbegrenzten Gebrauchsstellung in eine Nicht-Gebrauchsstellung geschwenkt werden, wobei das Werkzeug in der Nicht-Gebrauchsstellung bevorzugt ebenfalls an einem Anschlag anliegt. Der Anschlag kann ein Anschlagzapfen sein. In der Gebrauchsstellung erstreckt sich das Werkzeug bevorzugt in einer 180 Grad Stellung zur Kapselheber-Durchbrechung. In der Nicht-Gebrauchsstellung liegt das Werkzeug bevorzugt vollständig abgedeckt vom Flachkörper an der Breitseite des Flachkörpers an. Das Werkzeug kann eine Gabel sein mit Gabelzinken. Das Werkzeug kann ein Löffel sein, wobei der Durchmesser des Löffels bevorzugt dem Durchmesser des ersten Bereiches entspricht. Der erste Bereich kann unter Ausbildung einer Taille in einen Zwischenbereich übergehen, der zwei parallel zueinander verlaufende Randkanten aufweist, deren Abstand dem Durchmesser des ersten Bereichs entspricht. In einer Weiterbildung kann vorgesehen sein, dass eine der Randkanten insbesondere des Zwischenbereiches eine hakenförmige Öffnung aufweist. Die hakenförmige Öffnung kann von einer Verschlusslasche verschlossen sein, die gegen eine elastische Rückstellkraft in eine Freigabestellung verschwenkt werden kann, sodass die hakenförmige Öffnung die Funktion eines Karabinerhakens besitzt. Die Verschlusslasche kann von einem U-förmigen Draht ausgebildet sein. Es kann ferner vorgesehen sein, dass die Stützkante, die eine Randkante der Durchbrechung ausbildet, durchgehend geradlinig verläuft.

### Stand der Technik

Ein derartiges Kombiwerkzeug, gemäß dem Oberbegriff des Anspruchs 1, wird in einer EP 1 087 903 B1 beschrieben. Das Werkzeug besitzt zwei voneinander weg weisende gerundete Bereiche, wobei die Durchmesser der Ränder der gerundeten Bereiche voneinander verschieden sind. Ein Bereich mit einem geringen Durchmesser bildet eine Pfandmarke, die an Stelle eines 50-Cent-Stücks, 1-Euro-Stücks oder 2-Euro-Stücks in ein Pfandmünzenschloss eines Einkaufswagens eingesteckt werden kann, um eine Kettenverriegelung, mit der der Einkaufwagen angekettet ist, zu lösen. Der durchmessergrößere Bereich besitzt eine Durchbrechung, deren größte Durchbrechungsweite etwas mehr als 30 Millimeter beträgt, und die eine Zunge zum Untergreifen einer Kapsel ausbildet, mit der Getränkeflaschen verschlossen sind. Eine der Zunge gegenüberliegende Stützflanke stützt sich etwa im Zentralbereich der Kapsel, welche auch als Kronkorken bezeichnet wird, ab. Durch eine hebelartige Bewegung kann die Kapsel geöffnet werden. Ein ähnliches Werkzeug ist in der DE 20 2018 003 868 U1 beschrieben. Ein kreisförmiger Kapselheber ist z.B. aus der WO 2004/110917 bekannt.

### Zusammenfassung der Erfindung

Der Erfindung liegt die Aufgabe zu Grunde, das Anwendungsspektrum des Flachwerkzeuges gebrauchsvorteilhaft weiterzubilden und insbesondere ein Flachwerkzeug mit einer kompakten Form anzugeben.

Gelöst wird die Aufgabe durch die in den Ansprüchen angegebene Erfindung.

Zunächst und im Wesentlichen wird vorgeschlagen, dass die als Kapselheber verwendbare Durchbrechung innerhalb desselben Bereichs des Flachwerkzeuges angeordnet ist, welcher als Pfandmünze verwendbar ist. Die Durchbrechung ist somit erfindungsgemäß vom ersten Rand des ersten Bereiches umgeben. Innerhalb des ersten Bereichs befindet sich eine Durchbrechung, die kleiner ist, als die Durchbrechung des Standes der Technik. In einer bevorzugten Ausgestaltung besitzt die Durchbrechung eine maximale Öffnungsweite von 18 bis 22 Millimeter. Die maximale Öffnungsweite der Durchbrechung ist somit kleiner, als der Durchmesser einer Getränkekapsel (eines Kronkorkens), der etwa 30 Millimeter beträgt. Der Rand der Durchbrechung bildet eine Zunge aus, die in die Durchbrechung hineinragt. An die Zunge grenzen Ränder von Bogenstegen an, die vom Rand des ersten Bereichs und vom Rand der Durchbrechung gebildet sind. Die inneren Ränder der beiden Bogenstege gehen in die Stützkante über. Die Zunge wird von einer gerundeten Einwölbung ausgebildet. Die Zunge bildet eine wellenartige Form, die sich aus zwei Wellentälern, aus denen auch die inneren Randkanten der Bogenstege entspringen, in die Durchbrechung erstreckt. Der Durchmesser des kreisförmigen ersten Randes ist kleiner als der Durchmesser der zu hebenden Getränkekapsel. Ebenso ist die maximale Öffnungsweite der Durchbrechung kleiner als der Durchmesser der zu hebenden Getränkekapsel. Während der Durchmesser des ersten Randes im Bereich zwischen 23 und 26 Millimeter liegt und insbesondere den Durchmesser einer 50-Cent-Münze, 1-Euro-Münze oder 2-Euro-Münze beträgt und bevorzugt etwa 23,3 Millimeter beträgt, liegt die maximale Öffnungsweite bevorzugt in einem Bereich zwischen 18 und 20 Millimeter und beträgt bevorzugt 19 Millimeter. Die Weite des Bogensteges kann im Bereich zwischen 1,8 und 2,5 Millimetern liegen. Ein zweiter, vom ersten verschiedener Bereich des Flachwerkzeuges kann ein zweites Werkzeug ausbilden. Das zweite Werkzeug ist vorzugsweise ein Schneidwerkzeug. Das Schneidwerkzeug kann von einem Einsatzteil ausgebildet werden, das in einer im Wesentlichen rechteckigen Aussparung des Flachwerkzeuggrundkörpers eingeklipst ist. Das Einsatzteil kann hierzu aus einem Kunststoff bestehen. Es besitzt vorzugsweise eine Klinge, die sich quer zu einem zum Rand hin offenen Einschnitt erstreckt. Der zweite Bereich liegt dem ersten Bereich derart gegenüber und ist bevorzugt durch einen Zwischenbereich vom ersten Bereich beanstandet, dass das Flachwerkzeug die Form eines Querschnittes eines hantelförmigen Körpers erhält. Der zweite Bereich besitzt bevorzugt einen gerundeten Rand, wobei der Durchmesser des zweiten Randes im Wesentlichen dem Durchmesser des ersten Randes entspricht. Er kann geringfügig größer sein. Der Zwischenbereich besitzt zwei parallel zueinander verlaufende geradlinige Ränder, die unter Ausbildung eines Übergangsrandes in die ersten und zweiten bevorzugt entlang eines Kreises verlaufenden Ränder übergeht. Der Abstand der geradlinigen Ränder kann bevorzugt in etwa der Öffnungsweite der Durchbrechung entsprechen. In einer Weiterbildung der Erfindung ist eine zusätzliche Öffnung vorgesehen, die bevorzugt im Zwischenbereich angeordnet ist. Diese Öffnung kann verwendet werden, um das Flachwerkzeug an einem Schlüsselring zu befestigen. In einer bevorzugten Ausgestaltung der Erfindung ist diese zusätzliche Öffnung als längliche Öffnung ausgebildet, die sich in Erstreckungsrichtung des Bereichs erstreckt, die also eine Längserstreckung aufweist, die vom ersten Bereich zum zweiten Bereich weist. Der Werkzeuggrundkörper ist bevorzugt aus Stahl und besitzt eine Materialstärke von etwa 2,5 Millimeter. Der zweite Bereich kann zudem eine Schraubwerkzeugklinge ausbilden, die vom zweiten Rand des zweiten Bereiches abragt. Die Klinge kann der Öffnung des Einschnittes gegenüberliegen. In einer bevorzugten Ausgestaltung ist die Stützkante zweigeteilt. Sie ist durch einen mittigen Schlitz zerbrochen. Der Schlitz bildet ein schlitzförmiges Werkzeug aus, welches als Nagelzieher oder Fahrradspeichenschlüssel verwendet werden kann. In einer Variante ist vorgesehen, dass weitere Werkzeuge, beispielsweise eine Gabel oder ein Löffel an dem Flachstück schwenkbar befestigt sind. Gabel und/oder Löffel können unabhängig voneinander von einer Gebrauchsstellung, in der sie in einer Überdecktlage zum Flachstück liegen, in eine Gebrauchsstellung gebracht werden. Das Werkzeug ist dann entweder als Gabel oder als Löffel verwendbar.

### Kurze Beschreibung der Zeichnungen

Ausführungsbeispiele der Erfindung werden nachfolgend anhand beigefügter Zeichnungen erläutert. Es zeigen:
- Fig. 1: die Draufsicht auf ein erfindungsgemäßes Werkzeug,
- Fig. 2: die Seitenansicht des Werkzeuges und
- Fig. 3, 4: ein Anwendungsbeispiel des Werkzeuges als Kapselheber,
- Fig. 5: eine erste perspektivische Darstellung eines zweiten erfindungsgemäßen Werkzeuges in einer Nicht-Gebrauchsstellung,
- Fig. 6: eine zweite perspektivische Darstellung des zweiten Ausführungsbeispiels, bei dem eine Gabel 19 in eine Gebrauchsstellung und ein Löffel 20 in eine Zwischenstellung gebracht ist,
- Fig. 7: eine Draufsicht auf das zweite Ausführungsbeispiel in einer Betriebsstellung gemäß Figur 6.

### Beschreibung der Ausführungsformen

Das in den Zeichnungen dargestellte Werkzeug besitzt einen Stahlgrundkörper mit einer Materialstärke von etwa 2,5 Millimeter. Die Länge des Werkzeuges beträgt etwa 60 Millimeter. Das Werkzeug besitzt in der Draufsicht die Gestalt eines Querschnitts eines hantelförmigen Körpers. Die voneinander weg weisenden Enden des Werkzeuggrundkörpers besitzen jeweils gerundete Ränder, deren Durchmesser nahezu gleich sind. Ein erster Bereich 1 des Werkzeuges wird von einem ersten Rand 2 umgeben. Der erste Rand 2 verläuft auf einer Kreisbogenlinie über einen Umfangswinkel α, der bevorzugt größer als 180 Grad ist. Im Ausführungsbeispiel ist der Umfangswinkel α grö0er als 200 Grad und beträgt etwa 210 Grad. Der erste Rand 2, der den ersten Bereich 1 als konvexe Linie umgibt, geht unter Ausbildung einer konkaven Linie, die einen Übergangsrand 7 ausbildet, in zwei parallel zueinander verlaufende geradlinige Ränder 8 über. Die beiden geradlinigen Ränder 8 begrenzen einen Zwischenbereich 10 zwischen dem ersten Bereich 1 und zweiten Bereich 12. Unter Ausbildung konkav verlaufender Randabschnitte geht der geradlinige Rand 8 in einen zweiten gerundeten Rand 9 über. Der zweite Rand 9 verläuft im Wesentlichen auf einer Kreisbogenlinie. Der Durchmesser D1 des Randes 2 beträgt etwa 23 bis 24 Millimeter. Im Ausführungsbeispiel 23, 3 Millimeter. Der Durchmesser D3 des zweiten Randes 9 liegt im selben Bereich.

Der Abstand D4 der beiden geradlinigen Ränder 8 ist kleiner als die Durchmesser D1, D3 und beträgt etwa 19 bis 20 Millimeter. Im Ausführungsbeispiel beträgt er 19,2 Millimeter.

Innerhalb des ersten Bereichs 1 befindet sich eine Durchbrechung 3. Die Durchbrechung 3 besitzt einen inneren Rand, der auf seinem zum Zwischenbereich 10 weisenden Abschnitt eine wellenförmige Zunge 4 ausbildet. Die als Wellenberg in die Durchbrechung 3 hinein ragende Zunge 4 entspringt zwei Wellentälern, die in überliegende innere Ränder jeweils eines Bogensteges 18 auslaufen. Die äußeren Ränder der beiden Bogenstege 18 werden vom ersten Rand 2 ausgebildet. Die inneren Ränder der Bogenstege 18 laufen in eine im Wesentlichen sich geradlinig in Erstreckungsrichtung des Werkzeugs erstreckende Stützkante 5 aus, die mittig durch ein schlitzförmiges Werkzeug 6 unterbrochen ist. Das schlitzförmige Werkzeug 6 kann als Nagelzieher oder Fahrradspeichenschlüssel verwendet werden. Während die inneren Ränder im Bereich der Bogenstege entlang konkaver Linien verlaufen, verläuft der innere Rand im Bereich der Zunge 4 entlang einer konvexen Bogenlinie.

Die Durchbrechung 3 besitzt eine parallel zur Stützkante 5 gemessene maximale Weite D2, die im Bereich zwischen 18 und 20 Millimetern liegt und im Ausführungsbespiel 19 Millimeter beträgt. Die maximale Weite D2 beträgt somit in etwa den Abstand D4 der geradlinigen Ränder 8. Im Zwischenbereich 10 befindet sich eine längliche Öffnung 11, die sich in Erstreckungsrichtung des Werkzeuges erstreckt und in die ein Schlüsselring eingesetzt werden kann.

Der zweite Bereich 12, der am vom ersten Bereich 1 weg weisenden anderen Ende des Flachwerkzeuges angeordnet ist, trägt ein Schneidwerkzeug 13. Der aus Stahl bestehende Werkzeuggrundkörper besitzt hier eine im Wesentlichen rechteckige Ausnehmung mit einem zum zweiten Rand 9 hin offenen Einschnitt 15. In die rechteckige Ausnehmung ist ein Kunststoffeinsatzstück mit einer Klinge 14 eingesetzt. Die Klinge 14 verläuft in etwa quer zum Einschnitt 15.

Auf der dem Einschnitt 15 gegenüberliegenden Seite des zweiten Randes 9, der im Wesentlichen auf einer Bogenlinie verläuft, befindet sich ein Werkzeug 16 in Form einer Schraubwerkzeugklinge.

Die Figuren 3 und 4 zeigen ein Anwendungsbeispiel des erfindungsgemäßen Flachwerkzeuges als Kapselheber. Da die Weite D2 von etwa 19 Millimetern geringer ist, als der Durchmesser einer Getränkekapsel 17, kann die Stützkante 5 nicht über den Mittelpunkt der Kapsel 17 verlaufen. Die Stützkante 5 greift nur an einem randnahen Bereich der Kapsel 17 an. Die Zunge untergreift den nach unten weisenden, gebördelten Rand der Kapsel 17, um die Kapsel 17 durch Aufbringen einer Hebelkraft von der Flaschenöffnung abzuheben.

Die Figuren 5 bis 7 zeigen ein zweites Ausführungsbeispiel der Erfindung, bei der der erste Bereich 1 im Wesentlichen die Ausgestaltungsmerkmale aufweist, die zuvor betreffend das erste Ausführungsbeispiel beschreiben worden sind, wobei sich hier jedoch die Stützkante 5 ohne Unterbrechung von einem bogenförmigen Randabschnitt der Durchbrechung 3 zum gegenüberliegenden Rand der Durchbrechung 3 erstreckt. Der Übergangsrand 7 bildet hier die Randkante einer Taille, die in einer Randkante 8 des Zwischenbereiches 10 ausläuft. Hier entspricht der Abstand D4 der beiden geradlinigen Ränder 8 des Zwischenbereiches 10 dem Durchmesser D1 des ersten Bereiches 1, in dem sich die Durchbrechung 3 befindet.

An den der Durchbrechung 3 gegenüber liegenden Ende des die Durchbrechung 3 ausbildeten Flachkörpers befindet sich ein Drehzapfen 21, um den eine Gabel 19 und ein Löffel 20 von einer in den Figuren 5 und 6 dargestellten Nicht-Gebrauchsstellung in eine Gebrauchsstellung schwenkbar sind. Die von der Gabel 19 und dem Löffel 20 gebildeten Werkzeuge sind jeweils eine der beiden voneinander weg weisenden Breitseitenflächen des Flachkörpers zugeordnet. In der Nicht-Gebrauchsstellung werden die Werkzeuge 19,20 vollständig von den Breitseitenflächen des Flachkörpers abgedeckt, wobei die Randkante des Löffels 20 etwa kongruent zum ersten Rand 2 des ersten Bereichs 1 verläuft. Der Löffel bildet eine Höhlung aus, die rückwärtig der Durchbrechung 3 angeordnet ist, sodass das Flachwerkzeug auch mit sich in der Nicht-Gebrauchsstellung befindlichen Löffel 20 als Kapselheber verwendet werden kann.

In der Nicht-Gebrauchsstellung stützt sich sowohl die Gabel 19 als auch der Löffel 20 an einem Anschlag 24 ab.

In der in den Figuren 7 und 8 dargestellten Stellung nimmt lediglich die Gabel 19 ihre Gebrauchsstellung ein. Der Übersicht halber ist der Löffel 20 in einer Zwischenstellung dargestellt. In der Gebrauchsstellung stützen sich Gabel 19 und Löffel 20 an denselben Anschlag 24 ab und besitzen eine 180 Grad Schwenkstellung gegenüber der Durchbrechung 3.

In den Eckbereichen des Zwischenbereiches 10 befinden sich weitere Werkzeuge 16, 16' bei denen es sich um Schraubwerkzeuge handelt.

Einer der beiden Ränder 8 besitzt eine Hakenöffnung 23, die von einer Verschlusslasche 22 verschlossen ist. Bei der Verschlusslasche 22 handelt es sich um einen U-förmigen Draht, der elastisch in eine Offenstellung gebracht werden kann. Er stützt sich in der Geschlossenstellung an einem Hakenabschnitt der Hakenöffnung 23 ab. Die Hakenöffnung 23 lässt sich somit karabinerhakenartig öffnen und verschließen.

**Liste der Bezugszeichen**

| | | | |
|---|---|---|---|
| 1 | erster Bereich | D1 | Durchmesser |
| 2 | erster Rand | D2 | Öffnungsweite |
| 3 | Durchbrechung | D3 | Durchmesser |
| 4 | Zunge | D4 | Abstand |
| 5 | Stützkante | | |
| 6 | schlitzförmiges Werkzeug | | |
| 7 | Übergangsrand | | |
| 8 | geradliniger Rand | | |
| 9 | zweiter Rand | | |
| 10 | Zwischenbereich | | |
| 11 | Öffnung | | |
| 12 | zweiter Bereich | | |
| 13 | Schneidwerkzeug | | |
| 14 | Klinge | | |
| 15 | Einschnitt | | |
| 16 | Schraubwerkzeug | | |
| 16' | Schraubwerkzeug | | |
| 17 | Kapsel | | |
| 18 | Bogensteg | | |
| 19 | Gabel | | |
| 20 | Löffel | | |
| 21 | Schwenkachse | | |
| 22 | Verschlusslasche | | |
| 23 | Hakenöffnung | | |
| 24 | Anschlag | | |

## Patentansprüche

1. Aus einem flachen Körper bestehendes Flachwerkzeug, wobei ein als Pfandmünze verwendbarer erster Bereich (1) des Werkzeuges einen sich über einen Umfangswinkel (α) von mehr als 180 Grad, insbesondere mehr als 200 Grad, erstreckenden kreisförmigen ersten Rand (2) mit einem Durchmesser (D1) von 23 bis 26 Millimeter aufweist und das Werkzeug eine als Kapselheber verwendbare Durchbrechung (3) aufweist mit einer in die Durchbrechung (3) hineinragende Zunge (4) zum Untergreifen einer Kapsel (17) und einer der Zunge (4) gegenüberliegenden Stützkante (5) zur Auflage auf der Kapsel (17), **dadurch gekennzeichnet, dass** die Durchbrechung (3) innerhalb des ersten Randes (2) des ersten Bereiches (1) angeordnet ist.

2. Flachwerkzeug nach Anspruch 1, **dadurch gekennzeichnet, dass** die Öffnungsweite (D2) der Durchbrechung (3) maximal 18 bis 22 Millimeter beträgt.

3. Flachwerkzeug nach einem der vorhergehenden Ansprüche, **gekennzeichnet durch** zwei sich gegenüberliegende vom ersten Rand (2) und vom Rand der Durchbrechung (3) begrenzte Bogenstege (18), deren Weite im Bereich zwischen 1,8 und 2,5 Millimetern liegt.

4. Flachwerkzeug nach einem der vorhergehenden Ansprüche, **dadurch gekennzeichnet, dass** ein zweiter, vom ersten verschiedener Bereich (12) des Flachwerkzeuges ein erstes Werkzeug ausbildet.

5. Flachwerkzeug nach Anspruch 4, **dadurch gekennzeichnet, dass** das erste Werkzeug ein Schneidwerkzeug (13) ist.

6. Flachwerkzeug nach einem der Ansprüche 4 und 5, **dadurch gekennzeichnet, dass** der erste und der zweite Bereich (12) sich gegenüberliegende Schmalendabschnitte des Flachwerkzeuges sind.

7. Flachwerkzeug nach einem der Ansprüche 4 - 6, **dadurch gekennzeichnet, dass** das erste Werkzeug (13) von einem gerundeten zweiten Rand (9) umgeben ist, dessen Durchmesser (D3) im Wesentlichen dem Durchmesser D1 entspricht und im Bereich zwischen 23 und 26 Millimetern liegt.

8. Flachwerkzeug nach einem der vorhergehenden Ansprüche, **gekennzeichnet durch** ein in der Stützkante (5) angeordnetes schlitzförmiges zweites Werkzeug (6).

9. Flachwerkzeug nach Anspruch 8, **dadurch gekennzeichnet, dass** das zweite Werkzeug (6) ein Nagelzieher oder Speichenschlüssel ist.

10. Flachwerkzeug nach einem der Ansprüche 4 - 7 oder 8 - 9, wenn abhängig von Anspruch 4, **gekennzeichnet durch** eine zwischen dem ersten Bereich (1) und dem zweiten Bereich (12) angeordnete längliche Öffnung (11).

11. Flachwerkzeug nach Anspruch 10, **dadurch gekennzeichnet, dass** die längliche Öffnung (11) in einem Zwischenbereich (10) angeordnet ist, welcher geradlinige und parallel zueinander verlaufende Ränder (8) aufweist.

12. Flachwerkzeug nach einem der Ansprüche 4 - 7, 10 - 11 oder 8 - 9, wenn abhängig von Anspruch 4, **dadurch gekennzeichnet, dass** der Abstand (D4) zweier geradliniger Ränder (8) eines Zwischenbereiches (10) zwischen dem ersten Bereich (1) und dem zweiten Bereich (12) in etwa der Öffnungsweite (D2) der Durchbrechung (3) entspricht oder dem Durchmesser (D1) entspricht.

13. Flachwerkzeug nach einem der Ansprüche 4 - 7, 10 - 11 oder 8 - 9, wenn abhängig von Anspruch 4, **dadurch gekennzeichnet, dass** das erste Werkzeug um eine Schwenkachse (21) schwenkbar am zweiten Bereich (12) angelenkt ist und insbesondere eine Gabel (19) und/oder ein Löffel (20) ist.

14. Flachwerkzeug nach Anspruch 13, **dadurch gekennzeichnet, dass** das erste Werkzeug (19, 20) in einer ausgeklappten Stellung an einem Anschlag (24) anliegend sich in einer 180 Grad Winkelstellung gegenüber der Durchbrechung (3) erstreckt und in einem eingeschwenkten Zustand vom flachen Körper vollständig überdeckt wird.

15. Flachwerkzeug nach einem der vorherigen Ansprüche, **dadurch gekennzeichnet, dass** ein Rand (8) des flachen Körpers eine von einer Verschlusslasche (22) verschlossene Hakenöffnung (23) aufweist, wobei die Verschlusslasche gegen eine elastische Rückstellkraft in eine Offenstellung bringbar ist.

## Claims

1. Planar tool consisting of a planar body, a first region (1) of the tool that can be used as a deposit coin having a circular first edge (2) which extends over a circumferential angle (α) of more than 180 degrees, in particular more than 200 degrees, and having a diameter (D1) of 23 to 26 millimetres, and the tool having an opening (3) which can be used as a bottle opener and has a tongue (4) which projects into the opening (3) for engaging under a cap (17), and a supporting edge (5) opposite the tongue (4) for resting on the cap (17), **characterised in that** the opening (3) is arranged within the first edge (2) of the first region (1).

2. Planar tool according to claim 1, **characterised in that** the opening width (D2) of the opening (3) is at most 18 to 22 millimetres.

3. Planar tool according to either of the preceding claims, **characterised by** two opposite curved connecting pieces (18) which are delimited by the first edge (2) and by the edge of the opening (3) and the width of which is in the range between 1.8 and 2.5 millimetres.

4. Planar tool according to any of the preceding claims, **characterised in that** a second region (12) of the planar tool, which is different from the first region, forms a first tool.

5. Planar tool according to claim 4, **characterised in that** the first tool is a cutting tool (13).

6. Planar tool according to either claim 4 or claim 5, **characterised in that** the first and the second region (12) are opposite narrow end portions of the planar tool.

7. Planar tool according to any of claims 4-6, **characterised in that** the first tool (13) is surrounded by a rounded second edge (9), the diameter (D3) of which substantially corresponds to the diameter (D1) and is in the range between 23 and 26 millimetres

8. Planar tool according to any of the preceding claims, **characterised by** a slot-shaped second tool (6) arranged in the supporting edge (5).

9. Planar tool according to claim 8, **characterised in that** the second tool (6) is a nail puller or spoke wrench.

10. Planar tool according to any of claims 4-7 or 8-9, when dependent on claim 4, **characterised by** an elongate opening (11) arranged between the first region (1) and the second region (12).

11. Planar tool according to claim 10, **characterised in that** the elongate opening (11) is arranged in an intermediate region (10) which has rectilinear edges (8) extending in parallel with one another.

12. Planar tool according to any of claims 4-7, 10-11 or 8-9, when dependent on claim 4, **characterised in that** the distance (D4) between two rectilinear edges (8) of an intermediate region (10) between the first region (1) and the second region (12) approximately corresponds to the opening width (D2) of the opening (3) or corresponds to the diameter (D1).

13. Planar tool according to any of claims 4-7, 10-11 or 8-9, when dependent on claim 4, **characterised in that** the first tool is articulated on the second region (12) so as to be pivotable about a pivot axis (21), and in particular is a fork (19) and/or a spoon (20).

14. Planar tool according to claim 13, **characterised in that** the first tool (19, 20), in a folded-out position resting against a stop (24), extends in a 180-degree angular position relative to the opening (3) and, in a pivoted-in state, is completely covered by the planar body.

15. Planar tool according to any of the preceding claims, **characterised in that** an edge (8) of the planar body has a hook opening (23) closed by a closure tab (22), the closure tab being able to be brought into an open position counter to a resilient restoring force.

## Revendications

1. Outil plat constitué par un corps plat, dans lequel une première zone (1) de l'outil utilisable comme pièce de monnaie à consigner présente un premier bord (2) circulaire s'étendant sur un angle périphérique (a) de plus de 180 degrés, en particulier de plus de 200 degrés, avec un diamètre (D1) de 23 à 26 millimètres et l'outil présente un ajour (3) utilisable comme décapsuleur avec une languette (4) faisant saillie dans l'ajour (3) pour engager une capsule (17) par le dessous et un bord d'appui (5) opposé à la languette (4) pour prendre appui sur la capsule (17), **caractérisé en ce que** l'ajour (3) est agencé à l'intérieur du premier bord (2) de la première zone (1).

2. Outil plat selon la revendication 1, **caractérisé en ce que** la largeur d'ouverture (D2) de l'ajour (3) est au maximum de 18 à 22 millimètres.

3. Outil plat selon l'une des revendications précédentes, **caractérisé par** deux barrettes arquées (18) opposées, délimitées par le premier bord (2) et par le bord de l'ajour (3) et dont la largeur est dans la plage comprise entre 1,8 et 2,5 millimètres.

4. Outil plat selon l'une des revendications précédentes, **caractérisé en ce qu'**une deuxième zone (12) de l'outil plat, distincte de la première, forme un premier outil.

5. Outil plat selon la revendication 4, **caractérisé en ce que** le premier outil est un outil de coupe (13).

6. Outil plat selon l'une des revendications 4 et 5, **caractérisé en ce que** la première et la deuxième zone (12) sont des parties d'extrémité étroite opposées de l'outil plat.

7. Outil plat selon l'une des revendications 4 à 6, **caractérisé en ce que** le premier outil (13) est entouré d'un deuxième bord (9) arrondi dont le diamètre (D3) correspond sensiblement au diamètre (Dl) et est dans la plage comprise entre 23 et 26 millimètres.

8. Outil plat selon l'une des revendications précédentes, **caractérisé par** un deuxième outil (6) en forme de fente agencé dans le bord d'appui (5).

9. Outil plat selon la revendication 8, **caractérisé en ce que** le deuxième outil (6) est un arrache-clou ou une clé à rayon.

10. Outil plat selon l'une des revendications 4 à 7 ou 8 à 9 lorsqu'elle dépend de la revendication 4, **caractérisé par** une ouverture allongée (11) agencée entre la première zone (1) et la deuxième zone (12).

11. Outil plat selon la revendication 10, **caractérisé en ce que** l'ouverture allongée (11) est agencée dans une zone intermédiaire (10) qui présente des bords (8) rectilignes et parallèles entre eux.

12. Outil plat selon l'une des revendications 4 à 7, 10 à 11 ou 8 à 9 lorsqu'elle dépend de la revendication 4, **caractérisé en ce que** la distance (D4) de deux bords rectilignes (8) d'une zone intermédiaire (10) entre la première zone (1) et la deuxième zone (12) correspond approximativement à la largeur d'ouverture (D2) de l'ajour (3) ou correspond au diamètre (D1).

13. Outil plat selon l'une des revendications 4 à 7, 10 à 11 ou 8 à 9 lorsqu'elle dépend de la revendication 4, **caractérisé en ce que** le premier outil est articulé à la deuxième zone (12) pour pouvoir pivoter autour d'un axe de pivotement (21) et est en particulier une fourchette (19) et/ou une cuillère (20).

14. Outil plat selon la revendication 13, **caractérisé en ce que** le premier outil (19, 20), dans une position dépliée, s'étend en appui contre une butée (24) dans une position angulaire de 180 degrés par rapport à l'ajour (3) et, dans une position repliée, est entièrement recouvert par le corps plat.

15. Outil plat selon l'une des revendications précédentes, **caractérisé en ce qu'**un bord (8) du corps plat présente une ouverture en crochet (23) qui est fermée par une patte de fermeture (22), la patte de fermeture pouvant être amenée dans une position ouverte à l'encontre d'une force de rappel élastique.
